# EUROPÄISCHE PATENTANMELDUNG

(11) **EP 1 547 478 A2**
(43) Veröffentlichungstag der Anmeldung: **29.06.2005**
(21) Anmeldenummer: 04004457.0
(22) Anmeldetag: 27.02.2004
(51) Int. Cl.: A41D 13/01

(54) **Warnweste, insbesondere für Kraftfahrer, und Verfahren zur Herstellung derselben**

(30) Priorität: 24.12.2003 DE 20320051 U
(71) Anmelder: Mensing, Elisabeth, 48712 Gescher (DE); Petrin, Frauke, 27798 Hude/Oldenburg (DE)
(72) Erfinder: Mensing, Elisabeth, 48712 Gescher (DE); Petrin, Frauke, 27798 Hude/Oldenburg (DE)
(74) Vertreter: Lelgemann, Karl-Heinz

(57) **Zusammenfassung**

Eine Warnweste, insbesondere für Kraftfahrer, ist mit Reflexionsmaterial (6,7) versehen, das eine ausreichende Sichtbarkeit der die Warnweste tragenden Person gewährleistet.

Um eine derartige Warnweste mit einem geringeren Aufwand herstellen zu können, wird vorgeschlagen, dass die Warnweste aus zumindest einem aus einer Film- oder Folienbahn herausgetrennten Form- oder Zuschnittteil (1) zusammengefügt wird.

## Beschreibung

Die Erfindung bezieht sich auf eine Warnweste, insbesondere für Kraftfahrer, mit Reflexionsmaterial, das eine ausreichende Sichtbarkeit der die Warnweste tragenden Person gewährleistet, und auf ein Verfahren zur Herstellung einer solchen Warnweste.

Derartige Warnwesten werden von Kraftfahrern benutzt, die im Falle eines Unfalls oder einer Panne ihr Kraftfahrzeug verlassen, um Reparaturen vorzunehmen, Hilfe zu leisten, Hilfe herbeizuholen etc. Grundsätzlich sind derartige Warnwesten aus Sicherheitsgründen vorteilhaft, da mittels ihnen auch bei schlechten Witterungsverhältnissen oder bei Dunkelheit gewährleistet werden kann, dass die betreffende Person für andere Verkehrsteilnehmer gut sichtbar ist.

Der Erfindung liegt die Aufgabe zugrunde, eine Warnweste der eingangs geschilderten Art bzw. ein Verfahren zu deren Herstellung zu schaffen, die bzw. das mit einem erheblich geringeren technischen und wirtschaftlichen Aufwand herstell- bzw. durchführbar ist, wobei die Sicherheitsfunktionen der Warnweste weiterhin optimal gewährleistet sein sollen.

Diese Aufgabe wird hinsichtlich der Warnweste erfindungsgemäß dadurch gelöst, dass die Warnweste aus zumindest einem aus einer Folien- oder Filmbahn herausgetrennten Form- oder Zuschnittteil ausgebildet ist. Aufgrund dieser Ausgestaltung der Warnweste lässt sich diese in großen Stückzahlen mit einem geringen herstellungstechnischen und damit wirtschaftlichen Aufwand herstellen. Darüber hinaus kann die erfindungsgemäße Warnweste als Einweg-Warnweste bzw. Einweg-Überwurf ausgestaltet und nutzbar sein. Die Sichtbarkeit der die Warnweste tragenden Person kann unter Erfüllung der EN 471 gewährleistet werden. Erfindungsgemäß lässt sich die Warnweste darüber hinaus so gestalten, dass sie besonders geringe Packmaße aufweist, die es ermöglichen, die Warnweste ohne großen Raumbedarf in der Fahrgastzelle eines Fahrzeugs zu verstauen. Durch den Einsatz einer Folien- oder Filmbahn für die Herstellung der Warnweste können die Form- oder Zuschnittteile mit einem besonders geringen Aufwand hergestellt werden. Darüber hinaus ist derartiges Film- oder Folienmaterial in allen möglichen Arten vorhanden, wobei der Film- oder Folienwerkstoff so gestaltet werden kann, dass er alle denkbaren Anforderungsprofile erfüllt.

Das Form- oder Zuschnittteil bzw. die Form- oder Zuschnittteile für die Warnweste kann bzw. können in besonders einfacher Weise aus der Film- oder Folienbahn herausgestanzt werden.

Derartiges Film- oder Folienmaterial kann in vorteilhafter Weise durch und durch fluoreszierend ausgeführt oder mit fluoreszierender Leuchtfarbe beschichtet sein, so dass eine erhöhte Sichtbarkeit der Warnweste entsprechend der EN 471 gewährleistet ist.

Um die erfindungsgemäße Warnweste mit einem möglichst geringen Aufwand mit retroreflektierenden Streifen zu versehen, ist es vorteilhaft, wenn das Folien- bzw. Filmmaterial der Warnweste bereits vor dem Zuschnitt mit retroreflektierenden Streifen versehen ist, so dass die Warnweste nach dem Abtrennen aus der Folien- bzw. Filmbahn, z.B. dem Ausstanzen derselben, mit einer Reflexmaterialanordnung versehen ist, die den Vorgaben der EN 471 entspricht. Somit entfällt jede Anbringung von Reflexionsmaterial auf den fertigen Form- oder Zuschnittteilen oder der fertig gestellten Warnweste, da letztere schon aufgrund der Ausgestaltung der Folien- bzw. Filmbahn die geforderte Reflexionsmaterialanordnung aufweist.

Bei bestimmten Anforderungsprofilen kann es zweckmäßig sein, wenn die erfindungsgemäße Warnweste aus einer mehrschichtigen Film- bzw. Folienbahn hergestellt ist. Hier können die einzelnen Schichten der Film- bzw. Folienbahn so ausgewählt bzw. ausgestaltet werden, dass irgendwelche besonderen Anforderungen an der Innenseite der Warnweste bzw. an der Außenseite derselben berücksichtigt werden können.

Um die Herstellung der Warnweste aus nur einem Zuschnittteil in einfacher Weise gestalten zu können, ist es vorteilhaft, wenn dieses Zuschnittteil derart ausgeführt ist, dass nur noch Schulternähte geschlossen werden müssen. Dies kann z.B. durch Nähen, Schweißen, Ultraschall, Verschmelzen oder Verkleben erfolgen. Selbstverständlich sind zur Ausgestaltung der Schulternähte vorgesehene Verbindungsabschnitte bereits auf dem Zuschnittteil ausgebildet, so dass unmittelbar nach Abtrennung des Zuschnittteils aus der Werkstoff-, Film- bzw. Folienbahn durch einfaches miteinander in Eingriff bringen der Verbindungsabschnitte die Warnweste hergestellt werden kann.

Alternativ ist es möglich, die Warnweste aus mehreren Formoder Zuschnittteilen zusammenzufügen, wobei dann die Formoder Zuschnittteile der Warnweste an einander zugeordneten, miteinander zu verbindenden Kanten verschweißt sind. Anstelle einer Verschweißung können auch andere geeignete Verbindungen, wie z.B. eine Ultraschallverbindung, eine Verschmelzung oder eine Verklebung, realisiert sein.

Vorteilhaft kann die erfindungsgemäße Warnweste aus einem als Rückenteil ausgebildeten Form- oder Zuschnittteil und zwei als Vorderteile ausgebildeten Form- oder Zuschnittteilen ausgebildet sein. Die Form- oder Zuschnittteile dieser Ausführungsform der erfindungsgemäßen Warnweste haben Abmessungen, die die Herstellung derartiger Form- oder Zuschnittteile auf Maschinen ermöglichen, die z.B. auch für die Herstellung von Einkaufstüten ud.dgl. aus Kunststoff zum Einsatz kommen. Irgendwelche aufwendigen Umrüstungen oder Neuausrüstungen sind dann für die Herstellung der erfindungsgemäßen Warnweste nicht vonnöten.

Die erfindungsgemäße Warnweste kann auch als Überwurf ausgebildet sein, wobei dann ein als Rückenteil und ein als Vorderteil ausgebildetes Form- oder Zuschnittteil vorgesehen sind.

Zur Herstellung der Armöffnungen der erfindungsgemäßen Warnweste ist es vorteilhaft, wenn von den Form- oder Zuschnittteilen an den Armöffnungen zugeordneten Eckbereichen derselben etwa dreieckförmige Eckzwickel abgetrennt, z.B. abgestanzt, sind.

Um die langfristige Haltbarkeit der erfindungsgemäßen Warnweste und deren Funktionstüchtigkeit zu gewährleisten, ist es vorteilhaft, wenn die Warnweste in einer UV-beständigen und lichtundurchlässigen Verpackung angeordnet ist.

Nach einmaligem Öffnen der Verpackung der Warnweste sollte erstere nicht wieder verschließbar sein, so dass eine einmal benutzte Warnweste als solche in Erinnerung bleibt.

Hinsichtlich des Verfahrens wird die der Erfindung zugrunde liegende Aufgabe dadurch gelöst, dass aus einer Folien- oder Filmbahn zumindest ein Form- oder Zuschnittteil herausgetrennt und die Warnweste aus dem Form- oder Zuschnittteil bzw. den Form- oder Zuschnittteilen zusammengefügt wird.

Das bzw. die Form- oder Zuschnittteile wird bzw. werden gemäß einer vorteilhaften Weiterbildung des erfindungsgemäßen Verfahrens aus der Folien- oder Filmbahn herausgetanzt.

Vorteilhaft wird die Film- oder Folienbahn schon vor dem Heraustrennen von Form- oder Zuschnittteilen aus derselben mit retroreflektierenden Bereichen versehen.

Als retroreflektierende Bereiche werden zweckmäßigerweise zwei in Längsrichtung der Film- oder Folienbahn verlaufende retroreflektierende Streifen vorgesehen, die auf die Filmoder Folienbahn in geeigneter Weise aufgebracht werden, z.B. durch ein thermisches und/oder ein Klebeverfahren.

In einfacher Weise lässt sich die erfindungsgemäße Warnweste zusammenfügen, wenn auf ein auf seiner Außenseite liegendes, dem Rückenteil der Warnweste entsprechendes Form- oder Zuschnittteil ein auf seiner Innenseite liegendes, dem rechten bzw. linken Vorderteil der Warnweste entsprechendes Formoder Zuschnittteil und ein auf seiner Innenseite liegendes, dem linken bzw. rechten Vorderteil der Warnweste entsprechendes Form- oder Zuschnittteil aufgelegt werden, wobei die einander zugeordneten und miteinander zu verbindenden Kanten der Form- oder Zuschnittteile übereinander gelegt werden.

Bei der Ausgestaltung der Warnweste als Überwurf wird auf ein auf seiner Außenseite liegendes, dem Rückenteil der Warnweste entsprechendes Form- oder Zuschnittteil ein auf seiner Innenseite liegendes, dem Vorderteil der Warnweste entsprechendes Form- oder Zuschnittteil aufgelegt, wobei die einander zugeordneten und miteinander zu verbindenden Kanten der Formoder Zuschnittteile übereinander gelegt werden.

Die unterschiedlichen Form- oder Zuschnittteile werden vorzugsweise aus jeweils einer Film- oder Folienbahn herausgetrennt und zumindest einer Zusammenführstation zugeführt. So kann die Herstellung der unterschiedlichen Form- oder Zuschnittteile parallel erfolgen, wobei an entsprechend gestalteten Zusammenführstationen das bzw. die Vorderteile auf das Rückenteil aufgelegt wird bzw. werden.

Als besonders vorteilhaft hat sich herausgestellt, die einander zugeordneten und miteinander zu verbindenden Kanten der Form- oder Zuschnittteile miteinander zu verschweißen. Grundsätzlich sind aber auch andere Verbindungsarten möglich.

Die Armöffnungen der Warnweste können in besonders einfacher Weise erzeugt werden, indem vor oder nach dem Zusammenfügen der Warnweste aus dem bzw. den Form- oder Zuschnittteilen an den Armöffnungen der Warnweste zugeordneten Eckbereichen des bzw. der Form- oder Zuschnittteile etwa dreieckförmige Eckzwickel abgetrennt, z.B. abgestanzt, werden.

Im folgenden wird die Erfindung an Hand einer möglichen Ausführungsform unter Bezugnahme auf die Zeichnung näher erläutert.

Es zeigen:
- Figur 1: eine Prinzipdarstellung eines Zuschnittteils für eine Ausführungsform einer erfindungsgemäßen Warnweste;
- Figur 2: eine Werkstoff- bzw. Folienbahn mit zwei Reflexionsstreifen und angedeuteten, aus der Werkstoff- bzw. Folienbahn heraustrennbaren Zuschnittteilen;
- Figur 3: ein Zuschnittteil einer aus mehreren Zuschnittteilen zusammengefügten Warnweste;
- Figur 4: ein weiteres Zuschnittteil einer aus mehreren Zuschnittteilen zusammengefügten Warnweste; und
- Figur 5: ein drittes Zuschnittteil einer aus mehreren Zuschnittteilen zusammengefügten erfindungsgemäßen Warnweste.

Eine erfindungsgemäße Warnweste wird in der im folgenden geschilderten Ausführungsform aus Folie hergestellt. Die Warnweste wird aus einem Zuschnittteil 1 zusammengefügt, indem im Bereich der oberen Kante des Zuschnittteils 1 vorgesehene Verbindungsabschnitte 2, 3, 4, 5 in geeigneter Weise untereinander verbunden werden. Die Verbindungsabschnitte können zur Ausbildung von Nähten, Klettverbindungen od.dgl. ausgestaltet sein. Grundsätzlich ist jede geeignete Verbindungsart möglich.

Das in Figur 1 gezeigte Zuschnittteil 1 wird so gefaltet, dass der Verbindungsabschnitt 2 in Anlage an den Verbindungsabschnitt 3 bzw. der Verbindungsabschnitt 4 in Anlage an den Verbindungsabschnitt 5 gerät. Nachdem die Verbindungsabschnitte 2 und 3 sowie 4 und 5 miteinander verbunden sind, ist die Warnweste hergestellt.

Der für die Warnweste bzw. das Zuschnittteil 1 verwendete Werkstoff bzw. die dafür verwendete Folie ist fluoreszierend, so dass die Warnweste gut sichtbar ist.

Darüber hinaus sind auf der Außenseite der warnweste bzw. des Zuschnittteils 1 zwei Reflexionsstreifen 6, 7 vorgesehen, die noch besser die stete Sichtbarkeit der Warnweste und damit der die Warnweste tragenden Person gewährleisten. Die Reflexionsstreifen 6, 7 werden durch ein geeignetes retroreflektierendes Material gebildet. Entsprechend der EN 471 können auch andere Anordnungen der Reflexstreifen ausgeführt werden.

Das Zuschnittteil 1 der erfindungsgemäßen Warnweste wird, wie in Figur 2 prinzipiell dargestellt ist, aus einer Werkstoff- bzw. Folienbahn 8 herausgetrennt.

Die Werkstoff- bzw. Folienbahn 8 ist, wie aus Figur 2 hervorgeht, bereits mit den Reflexionsstreifen 6 und 7 sowie mit den Verbindungsabschnitten 2, 3, 4 und 5 versehen. Die in Figur 2 gezeigten Zuschnittteile 1 werden aus der Werkstoff- bzw. Folienbahn 8 herausgestanzt; danach werden die Verbindungsabschnitte 2 und 3 bzw. 4 und 5 miteinander verbunden, wozu die Zuschnittteile 1 an geeigneter Stelle gefaltet werden. Nach der Verbindung der Verbindungsabschnitte 2 und 3 bzw. 4 und 5 miteinander ist die erfindungsgemäße Warnweste hergestellt. Die fertige Warnweste muss nicht mehr mit irgendwelchen Reflexionsmaterialien od.dgl. versehen werden, da diese bereits mit den beiden Reflexionsstreifen 6, 7 versehen ist.

Die erfindungsgemäße Warnweste lässt sich mit einem sehr geringen produktionstechnischen und ökonomischen Aufwand aus der Werkstoff- bzw. Folienbahn 8 herstellen. Der Herstellungsprozess ist vollständig automatisierbar, wodurch die erfindungsgemäße Warnweste zu einem vergleichsweise geringen Preis zur Verfügung gestellt bzw. abgegeben werden kann.

Die Figuren 3 bis 5 zeigen Zuschnittteile 10, 11, 12, aus denen die erfindungsgemäße Warnweste in einer anderen Ausführungsform zusammengesetzt werden kann. Auch die Zuschnittteile 10, 11, 12 werden aus jeweils einer Film- bzw. Folienbahn 8 herausgestanzt, wobei diese Film- bzw. Folienbahn 8 bereits mit den retroreflektierenden Streifen 6, 7 versehen ist.

An den einander zugeordneten Kanten 13 und 14 sowie 15 und 16 werden die Zuschnittteile 10, 11, 12 miteinander verschweißt.

Das in Figur 5 gezeigte Zuschnittteil 12 ist als Rückenteil, die in den Figuren 3 und 4 gezeigten Zuschnittteile 10, 11 sind als linkes bzw. rechtes Vorderteil der Warnweste ausgebildet.

Die Warnweste wird aus den drei in den Figuren 3 bis 5 gezeigten Zuschnittteilen 10, 11, 12 z.B. zusammengefügt, indem auf das auf seiner Außenseite liegende, dem Rückenteil der Warnweste entsprechende Zuschnittteil 12 das auf seiner Innenseite liegende, dem rechten Vorderteil der Warnweste entsprechende Zuschnittteil 11 und das auf seiner Innenseite liegende, dem linken Vorderteil der Warnweste entsprechende Zuschnittteil 10 aufgelegt werden. Hierbei ist darauf zu achten, dass die einander zugeordneten und miteinander zu verbindenden Kanten 15, 16 bzw. 13, 14 in Übereinanderlage geraten, so dass sie in einfacher Weise verschweißt werden können. Das Übereinanderlegen der Zuschnittteile 10, 11, 12 erfolgt an dafür vorgesehenen Zusammenführstationen, denen die unterschiedlichen Zuschnittteile zugeführt werden.

## Patentansprüche

1. Warnweste, insbesondere für Kraftfahrer, mit Reflexionsmaterial (6, 7), das eine ausreichende Sichtbarkeit der die Warnweste tragenden Person gewährleistet, **dadurch gekennzeichnet, dass** die Warnweste aus zumindest einem aus einer Folien- oder Filmbahn (8) herausgetrennten Form- oder Zuschnittteil (1; 10, 11, 12) ausgebildet ist.

2. Warnweste nach Anspruch 1, die aus zumindest einem aus einer Folien- oder Filmbahn (8) herausgestanzten Form- oder Zuschnittteil (1; 10, 11, 12) ausgebildet ist.

3. Warnweste nach Anspruch 1 oder 2, die eine fluoreszierende Leuchtfarbe aufweist.

4. Warnweste nach einem der Ansprüche 1 bis 3, deren zumindest ein Form- oder Zuschnittteil (1; 10, 11, 12) aus einer mit vorzugsweise zwei in ihrer Längsrichtung verlaufenden retroreflektierenden Streifen (6, 7) versehenen Film- bzw. Folienbahn (8) herausgetrennt ist.

5. Warnweste nach einem der Ansprüche 1 bis 4, die aus einer mehrschichtigen Film- bzw. Folienbahn (8) hergestellt ist.

6. Warnweste nach einem der Ansprüche 1 bis 5, deren Zuschnittteil (1) mit vier Verbindungsabschnitten (2, 3, 4, 5) versehen ist, mittels denen zwei Schulterverbindungen bzw. -nähte der Warnweste ausbildbar sind.

7. Warnweste nach einem der Ansprüche 1 bis 5, deren Formoder Zuschnittteile (10, 11, 12) an einander zugeordneten und miteinander zu verbindenden Kanten (13, 14, 15, 16) verschweißt sind.

8. Warnweste nach einem der Ansprüche 1 bis 5 und 7, die aus einem als Rückenteil ausgebildeten Form- oder Zuschnittteil (12) und zwei als Vorderteile ausgebildeten Form- oder Zuschnittteilen (10, 11) ausgebildet ist.

9. Warnweste nach einem der Ansprüche 1 bis 5 und 7, die aus einem als Rückenteil und einem als Vorderteil ausgebildeten Form- oder Zuschnittteil besteht und in Form eines Überwurfs gestaltet ist.

10. Warnweste nach einem der Ansprüche 7 bis 9, bei der von den Form- oder Zuschnittteilen (10, 11, 12) an den Armöffnungen zugeordneten Eckbereichen etwa dreieckförmige Eckzwickel abgetrennt, z.B. abgestanzt, sind.

11. Warnweste nach einem der Ansprüche 1 bis 10, die in einer UV-beständigen und lichtundurchlässigen Verpackung angeordnet ist.

12. Warnweste nach einem der Ansprüche 1 bis 11, die in einer nach einmaliger Öffnung nicht wieder verschließbaren Verpackung angeordnet ist.

13. Verfahren zur Herstellung einer Warnweste, vorzugsweise nach einem der Ansprüche 1 bis 12, **dadurch gekennzeichnet, dass** aus einer Folien- oder Filmbahn (8) zumindest ein Formoder Zuschnittteil (1; 10, 11, 12) herausgetrennt und die Warnweste aus dem Form- oder Zuschnittteil (1) bzw. den Formoder Zuschnittteilen (10, 11, 12) zusammengefügt wird.

14. Verfahren nach Anspruch 13, bei dem das bzw. die Formoder Zuschnittteile (1; 10, 11, 12) aus der Folien- oder Filmbahn (8) herausgestanzt wird bzw. werden.

15. Verfahren nach Anspruch 13 oder 14, bei dem die Filmoder Folienbahn (8) vor dem Heraustrennen von Form- oder Zuschnittteilen (1; 10, 11, 12) mit retroreflektierenden Bereichen versehen wird.

16. Verfahren nach einem der Ansprüche 13 bis 15, bei dem auf die Film- oder Folienbahn (8) vorzugsweise zwei in ihrer Längsrichtung verlaufende retroreflektierende Streifen (6, 7) aufgebracht werden.

17. Verfahren nach einem der Ansprüche 13 bis 16, bei dem auf ein auf seiner Außenseite liegendes, dem Rückenteil der Warnweste entsprechendes Form- oder Zuschnittteil (12) ein auf seiner Innenseite liegendes, dem rechten bzw. linken Vorderteil der Warnweste entsprechendes Form- oder Zuschnittteil (11) und ein auf seiner Innenseite liegendes, dem linken bzw. rechten Vorderteil der Warnweste entsprechendes Form- oder Zuschnittteil (10) aufgelegt werden, wobei die einander zugeordneten und miteinander zu verbindenden Kanten (13, 14, 15, 16) der Form- oder Zuschnittteile (10, 11, 12) übereinander gelegt werden.

18. Verfahren nach einem der Ansprüche 13 bis 16, bei dem auf ein auf seiner Außenseite liegendes, dem Rückenteil der Warnweste entsprechendes Form- oder Zuschnittteil ein auf seiner Innenseite liegendes, dem Vorderteil der Warnweste entsprechendes Form- oder Zuschnittteil aufgelegt wird, wobei die einander zugeordneten und miteinander zu verbindenden Kanten der Form- oder Zuschnittteile übereinander gelegt werden.

19. Verfahren nach einem der Ansprüche 13 bis 18, bei dem unterschiedliche Form- oder Zuschnittteile (10, 11, 12) aus jeweils einer Film- oder Folienbahn (8) herausgetrennt und einer Zusammenführstation zugeführt werden.

20. Verfahren nach einem der Ansprüche 13 bis 19, bei dem einander zugeordnete und miteinander zu verbindende Kanten (13, 14, 15, 16) der Form- oder Zuschnittteile (10, 11, 12) miteinander verschweißt werden.

21. Verfahren nach einem der Ansprüche 13 bis 20, bei dem die Armöffnungen der Warnweste erzeugt werden, indem vor oder nach dem Zusammenfügen der Warnweste aus dem bzw. den Formoder Zuschnittteilen an den Armöffnungen der Warnweste zugeordneten Eckbereiche des bzw. der Form- oder Zuschnittteile etwa dreieckförmige Eckzwickel abgetrennt, z.B. abgestanzt, werden.
